# EUROPÄISCHE PATENTSCHRIFT

(11) **EP 1 025 925 B1**
(45) Veröffentlichungstag und Bekanntmachung des Hinweises auf die Patenterteilung: **10.04.2002**
(21) Anmeldenummer: 99810499.6
(22) Anmeldetag: 07.06.1999
(51) Int. Cl.: B21J 5/08

(54) **Verfahren und Vorrichtung zur Umformung von Metallen**
Method and device for forming of metals
Procédé et dispositif de formage des métaux

(30) Priorität: 02.02.1999 EP 99810086; 27.05.1999 EP 99810464
(43) Veröffentlichungstag der Anmeldung: 09.08.2000
(73) Patentinhaber: Zeller, Walter, 5430 Wettingen (CH)
(72) Erfinder: Zeller, Walter, 5430 Wettingen (CH)
(74) Vertreter: BOVARD AG - Patentanwälte

(56) Entgegenhaltungen:
- DE-A- 19 614 656
- DE-A- 19 701 021
- US-A- 4 045 254
- US-A- 4 072 034

## Beschreibung

Die vorliegende Erfindung betrifft ein Verfahren zur Bearbeitung eines Metallteiles durch Stauchen sowie eine Stauchvorrichtung.

Gemäss dem Stand der Technik werden Verdickungen in der Regel in solcher Weise durchgeführt, dass ein Rohr oder ein Metallprofil mit der grössten Wandstärke vorgelegt wird und die Dicke durch gezieltes Ausschmieden oder Aushämmern an den gewünschten Stellen reduziert wird. Dieses Ausschmieden oder Aushämmern, ausgehend von den dicksten Profilen, stellt ein aufwendiges Verfahren dar, insbesondere dann, wenn der Anteil der Verdikkung im Vergleich zum übrigen Anteil des Rohres bzw. Profils nur klein ist. Verschiedene Versuche, Profile durch direktes Stauchen zu verdicken, schlugen bisher fehl. Versuche, Rohre oder Stangen zu verdicken, bewirkten oft, dass die Profile schon in der Anfangsphase des Stauchens seitlich ausbreiten oder knikken, wobei es zu Überwerfungen und Überschiebungen kommt. Im Weiteren wird dadurch eine nichthomogene, kristalline Struktur des umgeformten Materials erreicht, was bezüglich der Stabilität unerwünscht ist. Dabei entstehen im Profil auch Runzeln wie bei einem Elefantenrüssel.

Es wurde versucht, das Phänomen der Faltenbildung zu lösen, indem verschiedene Gesenkstufen mit unterschiedlicher Gestalt eingelegt wurden, was ein recht aufwendiges Verfahren darstellt.

Es ist demzufolge Aufgabe der vorliegenden Erfindung, ein Metallbearbeitungsverfahren zur Verfügung zu stellen, durch welches Verdickungen in Rohren, Stangen oder anderen Profilen schnell und wirtschaftlich hergestellt werden können.

Es wurde nun gefunden, dass gezielt gewünschte Stellen in Rohren, Stangen oder anderen Profilen durch Stauchen verdickt werden können, wenn das zu stauchende Werkstück im Hookeschen Bereich vorgespannt und das Werkstück mit einem Stauchhammer pulsierend bearbeitet wird. Durch den Impuls des Stauchhammers wird das Material des Werkstückes vom Hookeschen Bereich während kurzer Zeit in den plastischen Bereich übergeführt. Der Impuls bewirkt, dass das Material in der Stauchzone zum Fliessen gebracht wird, dadurch wird der Stauchraum ein wenig ausgefüllt, der Stauchhammer folgt der Bewegung, der Druck fällt, wodurch das Werkstück wiederum in den kristallinen Zustand zurückkehrt, jedoch noch immer unter Vorspannung steht. Anschliessend werden weitere periodische Stauchimpulse auf das Werkstück abgegeben, wobei jeweils wiederum ein Übergang in den plastischen Bereich und eine Rekristallisation stattfindet. Durch diese Vorgehensweise konnte ein homogenes, verdicktes Profil mit homogener Struktur erhalten werden.

Gegenstand der vorliegenden Erfindung ist demzufolge das Stauchverfahren gemäss der Definition im Patentanspruch 1 und die Stauchvorrichtung gemäss der Definition im Patentanspruch 10.

Das erfindungsgemässe Verfahren wird als "Stotterstauchen" bezeichnet. Dabei ist es wichtig, dass die wirkenden Schubkräfte so eingeleitet werden, dass sie ausschliesslich im Stauchraum zum Tragen kommen und ausschliesslich dem Materialtransport dienen.

Hierzu ist es erforderlich, dass das zu stauchende Profil im Stauchraum frei ist und das restliche Profil so gehalten wird, dass die Stauchkräfte ausserhalb des Stauchraumes egalisiert oder unwirksam gegen die Wände neutralisiert werden. Durch die herrschenden Druckverhältnisse wird das Material erhöhten Temperaturen ausgesetzt. Die dabei eingebrachte Energie muss im Raum des Klemmens deshalb entsprechend abgeführt werden, damit die Übergangszone nicht mitfliesst und sich das Material nicht unkontrolliert ausweiten kann.

Vor dem eigentlichen Stauchvorgang muss das umzuformende Material mit entsprechendem hydraulischen Druck vorgespannt werden, damit die Stotterpulse richtig zum Tragen kommen. Die Vorspannung befindet sich vorzugsweise in einem Bereich, der sich knapp vor dem Übergang in den plastischen Bereich befindet. Das Material befindet sich somit im vorgespannten Zustand immer noch in der elastischen Phase. Durch geeignete Massnahmen wird die Vorspannung während dem gesamten Stauchvorgang aufrechterhalten, d.h., der zu bearbeitende Metallteil bleibt zwischen den einzelnen Impulsen unter Vorspannung. Vorteilhafterweise wird das gespannte Material, insbesondere bei grösseren Profilen, bis knapp vor den Fliesszustand vorgewärmt. Die zuzuführende Energie und die Frequenz werden nach Brillouin (erste Brillouinzone) bestimmt. Vorzugsweise erfolgt die Vorwärmung lokal im Stauchraum durch Mikrowellen. Bei dünnen Profilen kann auf das Vorwärmen verzichtet werden. Der Druckpuls kann nun auf das vorgespannte und vorgewärmte Material angewandt werden, wobei das gespannte Material zum Fliessen gebracht wird. Dadurch, dass das Material weich wird, kann der Druckkolben nach vorne weichen und der Druck lässt nach; das Material kann rekristallisieren. Die Vorspannung des Materials wird zwischen den einzelnen Druckimpulsen aufrechterhalten. Dies kann dadurch geschehen, indem für die Krafteinwirkung ein Hydrauliksystem zum Einsatz gelangt, das zwei hydraulische Pumpen umfasst, nämlich eine Vorspannpumpe für den Vorspann-Druck beispielsweise bei 40 bar (4•10⁶ Pa) und eine kleinere Impulspumpe für einen Druck bis 700 bar (7• 10⁷ Pa). Die Rohrleitungen dieser Pumpen zum Kolben ("Stotterkolben") müssen mit einem Rückschlagventil versehen sein.

Für die Ausübung eines Druckimpulses auf den Stauchhammer wird vorzugsweise ein hydraulisches System verwendet. Dabei wird der Impuls vom Hydraulik- oder Stotterkolben auf den Stauchhammer übertragen. Der Stotterkolben wird mit Öl bis an das zu stauchende Material bewegt, dann erhöht sich der Druck derart, dass das gespannte Öl im Werkstück die gewollte Vorspannung hervorruft. Die Leitungen zwischen Pumpen und Stotterkolben sind unelastisch und für die Pulsfrequenz reflexionsfrei auszulegen. Auf das vorgespannte Öl werden die Druckimpulse beispielsweise mit einer frequenzgesteuerten Kolbensteuerung aufmoduliert, damit eine ungedämpfte Übertragung des Pulses vom Hydraulikkolben auf den Stauchhammer stattfinden kann (Kompressibiliät des Hydrauliköls ca. 10⁻⁶).

Die Zeit des Stauchens wird nach dem Hookeschen Gesetz bestimmt, damit ist die erste Halbperiode der Stotterfrequenz festgelegt. Für die zweite Halbzeit ist lediglich zu kontrollieren, ob die vorhandene Zeit für die Rekristallisation reicht. Mit dieser Methode ist die Stotterfrequenz immer auf das Material abgestimmt. Nach dem letzten Entspannen des Materials im Stauchbereich ist das Material immer noch im Hookeschen Bereich, also vorgespannt. Es ist darauf zu achten, dass sich das Material durch Wegziehen des Stauchhammers im Stauchbereich entspannen kann, da sonst ungewollte Verdickungen neben dem Stauchbereich auftreten können.

Anschliessend wird die Erfindung anhand der beiliegenden Zeichnungen näher erläutert. Es zeigt:
- Figur 1: eine Schnittzeichnung einer Stauchvorrichtung für die Durchführung des erfindungsgemässen Verfahrens: Zustand vor dem Stauchvorgang,
- Figur 2: die gleiche Stauchvorrichtung wie in Figur 1, jedoch nach dem Stauchvorgang,
- Figur 3: eine alternative Ausführungsform einer Stauchvorrichtung, nämlich eines Kopfstauchgerätes für die Durchführung des erfindungsgemässen Verfahrens, angewandt auf ein anderes Material bzw. Produkt,
- Figur 4: eine Anordnung von Hydraulikpumpen am Stotterkolben,
- Figur 5: ein Druck/Weg-Diagramm des Stauchvorgangs,
- Figur 6: ein Druck/Zeit-Diagramm des erfindungsgemässen Verfahrens,
- Figur 7: einen vergrösserten Ausschnitt einer Stauchvorrichtung ähnlich Figur 1,
- Figur 8: eine andere Ausführungsart einer Stauchvorrichtung, die zum Stauchen eines Hohlprofiles in einem Bereich zwischen dessen Enden ausgebildet ist,
- Figur 9: die Einzelheit D der Figuren 7 und 8 in einem vergrösserten Massstab,
- Figur 10: in einer Darstellung ähnlich Figur 7 eine Vorrichtung zum Herstellen einer nicht rotationssymmetrischen Verdickung am Ende eines Rohres,
- Figur 11: in einer Darstellung ähnlich Figur 8 eine Vorrichtung zum Herstellen einer nicht rotationssymmetrischen Verdickung zwischen den Enden eines Rohres und
- Figur 12: einen schematischen Querschnitt durch einen Pulserzeuger.

Figur 1 zeigt eine Stotterstauchvorrichtung 1, welche bestimmt ist, um ein Rohr 2 am einen Ende zu stauchen, unter Bildung einer grösseren Wandstärke. Eingefügt in das Rohr 2 ist ein Dorn 3, welcher dazu dient, das Profil des Rohres zu halten, indem verhindert wird, dass Material ins Profilinnere ausweichen kann. Das Rohr wird durch die Klemmvorrichtung 4 gehalten, welche einen Gegendruck auf den Dorn 3 ausübt. Die Klemmvorrichtung übt allseitig um das Rohr einen Druck aus. Dadurch wird vermieden, dass Material unkontrolliert ausweichen kann. Weiter ragt das zu stauchende Rohr 2 in das Gesenk 5 hinein, welches mit einer Kühlwendel 6 versehen ist, die durch ein Kühlmedium 14 gespiesen wird. Dadurch werden die durch die hohen Drücke entstehenden Temperaturen, soweit erforderlich, abgeführt. Der Dom 3 ragt durch das zu stauchende Rohr 2 teilweise in das Gesenk 5 hinein. An dem in das Gesenk hineindringenden Ende des Doms 3 ist eine Bohrung 9 vorgesehen, welche als Führung für den Fortsatz 8 des Stauchhammers 7 dient. Dieser Fortsatz definiert, zusammen mit dem Gesenk, den Stauchraum 13, in welchen sich das Material des Rohrs während dem Stauchvorgang ausbreiten kann. Der Druck bzw. die erforderlichen Impulse auf den Stauchhammer 7 werden durch den Stotterkolben 10 ausgeübt. Dieser wird hydraulisch betrieben, wobei 11 die Hydraulikleitung darstellt und 12 die Kammer für das sich ausdehnende Hydrauliköl. Bevor der Stauchvorgang beginnen kann, wird das zu stauchende Rohr mit dem eingesetzten Dom 3 in die gewünschte Position in die Klemmvorrichtung 4 gebracht und die Klemmvorrichtung wird soweit erforderlich angezogen. Der Stauchhammer 7 wird auf die Stirnseite des sich im Gesenk 5 befindlichen Rohrs angesetzt. Alsdann wird das zu stauchende Rohr soweit vorgespannt, dass sich das Material noch im elastischen Bereich (Hookeschen Bereich) befindet.

Da das Hydrauliköl ebenfalls einen elastischen unteren Druckbereich aufweist, besitzt die Vorspannung hier den Vorteil, dass nicht nur der zu bearbeitende Metallteil, sondern auch das Hydrauliköl vorgespannt wird. Während dem Stauchvorgang befindet es sich somit in einem Bereich, in welchem es praktisch keine Elastizität aufweist.

Figur 2 zeigt dieselbe Stotterstauchvorrichtung wie in Figur 1, jedoch nach abgeschlossenem Stauchvorgang. Die Bezugszeichen haben dieselbe Bedeutung wie in Figur 1. In dieser Figur ist ersichtlich, dass sich der Stotterkolben 10 im Vergleich zu Figur 1 nach rechts bewegt hat. Dadurch wurde der Stotterkolben 10 in das Gesenk 5 hineingetrieben, wobei der dem Stauchhammer zugewandte Teil des zu stauchenden Rohres gestaucht ist und der Stauchraum gemäss Figur 1 nun durch den gesamten gestauchten Teil 15 des zu stauchenden Rohrs 2 ausgefüllt ist.

Figur 3 zeigt eine alternative Ausführungsform eines Stotterstauchgerätes zur Durchführung des Verfahrens gemäss der vorliegenden Erfindung. Das Gerät 20 ist ein Kopfstauchgerät. Die Vorrichtung dient dazu, einen Metallstab oder Metalldraht an einem Ende unter Bildung eines Kopfes zu stauchen. Ein Metalldraht (nicht dargestellt) wird in die Bohrung 21 der Klemmvorrichtung 22 eingeführt, bis das eine Ende in die halbkugelförmige Vertiefung 23 des Stauchhammers 24 bis zum Anschlag hineinragt. Der Stauchhammer 24 kann durch den Kolben 25 einen Druck auf das Werkstück ausüben, wobei beim Stauchvorgang, der in gleicher Weise wie oben beschrieben stattfindet, das Material in das Gesenk 26 und die halbkugelförmige Vertiefung 23 im Stauchhammer 24 ausweichen kann. Der Kolben 25 wird hydraulisch betätigt. Einzelheiten der Klemmvorrichtung und auch des Hydrauliksystems sind auf dieser Figur nicht abgebildet, da sie für den Fachmann offensichtlich sind.

Figur 4 zeigt eine typische Anordnung von Hydraulikpumpen 31, 32 an den Kolben 10 (Figur 1 und 2) bzw. 25 (Figur 3), der Druck auf einen Stauchhammer (nicht dargestellt) ausübt. Die grössere Hydraulikpumpe 32 dient zur Aufrechterhaltung eines permanenten Vorspanndruckes während des Stauchvorganges, z.B. 40 bar. Die kleinere Pumpe 31 dient der Ausübung von periodischen Impulsdrucken, mit einem höheren Druck, z.B. von 700 bar, der ausreichend für den Übergang des Materials vom Hookeschen in den plastischen Bereich ist. Die Leitungen 34, 35 von den Pumpen 31, 32 zum Kolben sind mit Rückschlagventilen 36, 37 versehen. Zur besseren Anschaulichkeit sind oberhalb der Pumpensymbole kleine Diagramme 38, 39 mit einer schematischen Angabe des Druckverlaufes dargestellt.

Figur 5 zeigt ein Druck/Weg-Diagramm a für einen Stauchprozess gemäss der vorliegenden Erfindung. h stellt den Hookeschen Bereich und A den Vorspannpunkt dar.

Figur 6 zeigt ein Druck/Zeit-Diagramm b für einen Stauchprozess von Stahl gemäss der vorliegenden Erfindung. Deutlich sichtbar ist der pulsierende Druckverlauf während der Impulse. Im Bereich h wird das Material im Hookeschen Bereich vorgespannt, bis zum Vorspannpunkt A. Sobald dieser Punkt erreicht wird, wird ein erster Impuls auf das umzuformende Material ausgeübt, wobei der erste Peak der Kurve entsteht. Während diesem Impuls geht das umzuformende Material vom elastischen Bereich in den fliessenden Bereich f über, in welchem eine Umformung stattfindet, da das Material zum. Fliessen gebracht wird. Der Kolben kann dabei weiter nach vome weichen und der Druck lässt nach bis zum Vorspanndruck, wobei das Material rekristallisieren kann. Die Rekristallisationsphase wird durch den Bereich r dargestellt. Anschliessend wird erneut ein Impuls auf das umzuformende Material abgegeben, bis zur Spitze des zweiten Peaks. Dabei passiert das gleiche wie beim ersten Peak: Der Druckkolben kann weiter nach vome weichen, wobei das Material in den plastischen Bereich übergeht, was eine Umformung zulässt. Anschliessend lässt der Druck wieder nach, wobei eine erneute Rekristallisation des Materials ermöglicht wird. Dieser Vorgang wird solange wiederholt, bis die gewünschte Umformung erzielt ist. Auf dem Diagramm ist weiter der Druckunterschied Δ Druck angegeben, dies ist eine materialabhängige Konstante, die berechnet oder anderweitig ermittelt werden muss.

Figur 7 zeigt wichtige Einzelheiten einer Stauchvorrichtung, die ähnlich aufgebaut ist, wie die Stauchvorrichtung gemäss Figur 1, in einem gegenüber Figur 1 vergrösserten Massstab. Gleiche Teile sind in Figur 7 mit gleichen Bezugszahlen versehen, wie in Figur 1. Die allgemein mit 4 bezeichnete Klemmvorrichtung besteht aus mehreren Hydraulikzylindern, die auf Klemmbacken 16 einwirken. In den Figuren 1 und 7 sind nur zwei in Längsrichtung des Rohres 2 nebeneinander liegende, am Umfang der Klemmbacken verteilte Sätze von Hydraulikzylindern dargestellt. In der Praxis sind aber vorzugsweise drei oder mehr Sätze von Hydraulikzylindern vorgesehen. Es hat sich nämlich gezeigt, dass gute Umformresultate erreicht werden, wenn die Klemmkraft in der Nähe des umzuformenden Endes des Rohres 2 hoch ist und in Richtung zum entgegengesetzten Ende des Rohres 2 hin ab- und dann wieder zunimmt. Durch einen solchen Klemmkraftverlauf wird ungewolltes Fliessen des Werkstoffes des Rohres 2 im Klemmbereich vermieden. Deshalb weisen die in Längsrichtung des umzuformenden Rohres hintereinander liegenden Hydraulikzylinder der Ausführungsart nach Figur 7, im Gegensatz zur Ausführungsart gemäss Figur 1, separate Zuleitungen für das Druckmedium auf. Diese Zuleitungen sind in Figur 7 nicht dargestellt. Durch diese separaten Zuleitungen ist es möglich, benachbarte Hydraulikzylinder mit unterschiedlichem Druck zu versorgen, um den oben beschriebenen Klemmkraftverlauf zu erreichen. Um die durch die Klemmvorrichtung 4 auf das Rohr 2 ausgeübte Haltekraft weiter zu verbessern, sind die mit dem Rohr 2 in Kontakt tretenden Flächen der Klemmbacken 16 mit einer reibungserhöhenden Beschichtung, insbesondere aus Wolframkarbid, versehen und mindestens die mit den Klemmbacken 16 in Kontakt tretenden Flächenbereiche des Rohres 2 sind aufgerauht.

Eine weitere Massnahme zur Erhöhung der der Umformkraft in Längsrichtung des Werkstückes entgegengerichteten Haltekraft besteht in einem kleinen, umlaufenden Absatz 19, der zwischen dem Gesenk 5 und den Klemmbacken 16 vorgesehen ist. Der Absatz 19 ist in Figur 9 gezeigt, welche in einem vergrösserten Massstab den in den Figuren 7 und 8 mit D bezeichneten Ausschnitt darstellt. An diesem Absatz 19 bildet sich während des Umformvorganges eine kleine Aufstauchung des Werkstoffes des Rohres 2, wodurch das Rohr 2 in Längsrichtung auch formschlüssig gehalten ist.

In Figur 7 ist die Stauchvorrichtung unmittelbar vor dem Stauchvorgang dargestellt. Der Stauchraum 13 ist bei dieser Ausführungsart durch die Kontaktfläche 17 des Stauchhammers, den Fortsatz 8 des Stauchhammers 7, die Stirnfläche 29 des Dornes 3 und natürlich das Gesenk 5 begrenzt. Der Stauchhammer 7 liegt mit seiner Kontaktfläche 17 an der Stirnfläche des umzuformenden Rohres 2 an. Vereinfacht gesagt wird der kreuzweise schraffierte Endbereich des Rohres 2 durch den Umformvorgang in Richtung der Pfeile 18 in den Stauchraum 13 verschoben. Damit die vom Stauchhammer 7 auf das Rohr übertragene Kraft tatsächlich gegen den Stauchraum 13 gerichtet wird, verläuft die Kontaktfläche 17 des Stauchhammers nicht rechtwinklig zur Längsachse des Rohres 2, sondern ist tellerartig leicht in Richtung zum Rohr 2 hin geneigt. Falls es wichtig ist, dass das fertig umgeformte Rohr 2 eine von der Gestalt der Kontaktfläche 17 abweichende Stirnfläche hat, die beispielsweise genau rechtwinklig ist, wird diese in einem weiteren Arbeitsgang mittels eines weiteren Stauchhammers in ihre endgültige Form gebracht.

In Figur 8 ist eine Ausführungsart der erfindungsgemässen Stauchvorrichtung dargestellt, die zum Stauchen eines Rohres 2 in einem Bereich zwischen dessen Enden ausgebildet ist. Die linke Hälfte der Vorrichtung nach Figur 8 entspricht im wesentlichen der rechten Hälfte der Figur 7. Ganz links in Figur 8 ist zusätzlich noch ein Boden 27 sichtbar, an dem das Rohr 2 ansteht. Auf der rechten Seite des Gesenkes 5 ist eine weitere Klemmvorrichtung 4 vorhanden, die das Ende des Rohres 2 festhält. Der Stauchhammer 7 ist hier zweifach abgestuft. Die erste Stufe wird durch eine Kontaktfläche 17 gebildet, welche zu Beginn des Umformvorganges die Stauchkraft auf das umzuformende Rohr 2 überträgt. Da die Stauchkraft innerhalb der rechten Klemmvorrichtung 4 durch das Rohr 2 bis zum Stauchraum 13 übertragen werden muss und das Rohr sich in dieser Klemmvorrichtung entsprechend dem Grad der Umformung nach links gegen den Stauchraum 13 hin verschieben muss, ist es wichtig, dass die Klemmkraft der rechten Klemmvorrichtung 4 einstellbar ist. Die zweite Stufe, gebildet durch die leicht geneigte Fläche 28, begrenzt zusammen mit dem Fortsatz 8, der Stirnfläche 29 des Domes 3 und dem Gesenk 5 den Stauchraum 13. Sobald sich der Werkstoff an der Fläche 28 aufzustauchen beginnt, überträgt auch diese einen Teil der Stauchkraft auf das Rohr 2. Selbstverständlich ist es vorteilhaft, wenn auch die Flächen 28 und 29 so geneigt sind, dass ihre Normalen zum Stauchraum 13 hin gerichtet sind, wie dies weiter oben für die Kontaktfläche 17 beschrieben wurde.

Es ist klar, dass sowohl der Stauchhammer 7 als auch der Dorn 3 und/oder dessen Bohrung 9 fast beliebig ausgebildet, beispielsweise mehrfach abgestuft, sein können, um dem Stauchraum 13 eine gewünschte Form zu geben. Es ist lediglich darauf zu achten, dass Stauchhammer 7 und Dorn 3 so gestaltet sind, dass sie nach der Formgebung auch wieder auseinander gefahren werden können, ohne dass dabei das geformte Werkstück beschädigt wird. Ferner sind in allen oben beschriebenen Ausführungsbeispielen der Stotterstauchvorrichtung die umzuformenden Teile rotationssymmetrisch. Es ist aber im Rahmen der vorliegenden Erfindung ohne weiteres möglich, nicht rotationssymmetrische Profile oder Rohre umzuformen oder an rotationssymmetrischen Profilen oder Rohren nicht rotationssymmetrische Bereiche zu formen. Zwei Beispiele dafür sind in den Figuren 10 und 11 dargestellt.

Figur 10 zeigt in einer Darstellung ähnlich Figur 7 eine Vorrichtung zum Herstellen einer nicht rotationssymmetrischen Verdickung am Ende eines Rohres 2. Die den Stauchraum 13 auf der Seite des Dornes 3 begrenzende Fläche 29' ist bei dieser Ausführungsart nicht rechtwinklig zur Längsachse des Rohres 2 ausgerichtet. Wie man auf der Zeichnung deutlich erkennt, sind dementsprechend auch die Klemmbacken 16 und das Gesenk 5 asymmetrisch ausgebildet.

Figur 11 zeigt in einer Darstellung ähnlich Figur 8 eine Vorrichtung zum Herstellen einer nicht rotationssymmetrischen Verdickung zwischen den Enden eines Rohres. Bei dieser Ausführungsart ist es die den Stauchraum 13 auf der Seite des Stauchhammers 7 begrenzende Fläche 28', die nicht rechtwinklig zur Längsachse des Rohres 2 ausgerichtet ist. Dementsprechend sind die Klemmbacken 16 der weiteren Klemmvorrichtung 4 und das Gesenk 5 asymmetrisch ausgebildet.

Die Frequenz, mit welcher der Stauchhammer pulsiert, ist für jedes Werkstück empirisch zu ermitteln. Es wird vermutet, dass die besten Resultate dann erreicht werden, wenn im umzuformenden Bereich des Rohres 2 zwischen der Kontaktfläche 17 des Stauchhammers 7 und einer virtuellen Reflexionswand im Bereich des Absatzes 19 eine stehende Welle entsteht. Es ist deshalb vorteilhaft, wenn die Pulsfrequenz einstellbar und vorzugsweise sogar während des Umformvorganges veränderbar ist.

Die erwähnte Impulspumpe 31 kann eine herkömmliche Kolbenpumpe sein. Wirkungsvoller ist aber ein rotierender Pulserzeuger. Figur 12 zeigt einen schematischen Querschnitt durch eine mögliche Ausführungsart eines solchen Pulserzeugers 40. Ein zentraler Rotor 41 weist in seiner Mitte eine Längsbohrung 42 auf, die über eine Drehdichtung mit einem hohen Druck von beispielsweise 700 bar beaufschlagbar ist. Der Rotor ist an seiner Zylindermantelfläche zwecks Minimierung von Verschleiss mit einer Schicht 43 aus beispielsweise Keramik überzogen und von einem Stator 44 umgeben. Radiale Kanäle 45 im Rotor leiten den hohen Druck von der Längsbohrung 42 nach aussen. Auch im Stator 44 sind radiale Kanäle 46 vorgesehen, die während der Drehung des Rotors jeweils kurzzeitig mit dessen Kanälen 45 kommunizieren. An seinem radial äusseren Ende weist jeder Kanal 46 des Stators 44 ein Rückschlagventil 47 auf. Gemäss dem vorliegenden Ausführungsbeispiel besteht das Rückschlagventil 47 aus einer Kugel mit einem zylindrischen Fortsatz, der in der Bohrung einer radialen Verbindungsleitung 48 geführt ist. Die Kugel und der Fortsatz sind durchbohrt, um den Fluss des Druckmittels durch die Verbindungsleitung 48 in eine äussere Ringkammer 49 zu gewährleisten, in welcher der Vorspann-Druck von beispielsweise bei 40 bar herrscht. Dieser Vorspann-Druck ist es auch, welcher die Kugel des Rückschlagventils 47 gegen ihren Sitz drückt, solange die Kanäle 45 und 46 nicht miteinander in Verbindung stehen. Alle Rückschlagventile 47 sind in einem Ventilring 50 gehalten. Selbstverständlich können aber auch andere, bekannte Rückschlagventile eingesetzt werden, deren Ventilkörper beispielsweise ein Kegel ist und beispielsweise durch eine Feder gegen seinen Sitz gepresst wird. Jedesmal, wenn eine Strömungsverbindung zwischen einem Rotorkanal 45 und einem Statorkanal 46 zustande kommt, entsteht im letzteren ein Druckimpuls. Diese Druckimpulse erreichen besonders steile Flanken, wenn die Kanäle im Übergangsbereich zwischen Rotor und Stator einen durch gerade Linien begrenzten Querschnitt aufweisen, also beispielsweise rechteckig sind. Im gezeigten Beispiel kommen alle vier Rotorkanäle gleichzeitig mit den vier Statorkanälen in Verbindung. Dadurch ist eine symmetrische Belastung gewährleistet und die durch die Kanäle fliessenden Druckmittelmengen summieren sich. Es sind aber auch Ausführungsarten denkbar, bei denen die Anzahl und Anordnung der Kanäle so getroffen ist, dass die Verbindungen nacheinander zustande kommen. Mit einer solchen Anordnung lassen sich bereits bei niedrigen Drehzahlen des Rotors hohe Pulsfrequenzen erzielen.

## Patentansprüche

1. Verfahren zur Bearbeitung eines Metallteiles durch Stauchen in einer Stauchvorrichtung, enthaltend eine Klemmvorrichtung (4), ein Gesenk (5) und einen Stauchhammer (7), **gekennzeichnet durch** folgende Verfahrensschritte:
a) Einspannen des Metallteiles (2) in der Klemmvorrichtung (4) unter Bildung eines Stauchraumes (13) im Gesenk (5), wobei ausserhalb des Stauchraumes (13) der Teil (2) so eingespannt ist, dass die Stauchkräfte direkt von der umliegenden Umgebung aufgenommen werden,
b) Ansetzen eines Stauchhammers (7) auf den Metallteil (2), derart, dass wenn eine Kraft auf ihn angesetzt wird, das Material des Metallteils (2) in den Stauchraum (13) eindringen kann,
c) Vorspannen des eingespannten Metallteils (2) **durch** Ausüben eines Druckes auf den Stauchhammer (7), derart, dass sich die mechanische Spannung innerhalb des elastischen (Hookeschen) Bereichs befindet,
d) Ausüben eines Impulses mittels des Stauchhammers (7) auf den Metallteil (2), wobei das Material des Metallteils (2) vom elastischen Bereich in den fliessenden Bereich übergeht, wodurch Material in den Stauchraum (13) ausweichen kann, der Stauchhammer (7) sich vorwärts bewegen kann und der Druck auf das Material bis zur Vorspannung nachlässt, und es wiederum in den elastischen Bereich zurückkehren kann, und
e) periodisches Wiederholen der Schritte c) und d) bis der Stauchvorgang abgeschlossen ist.

2. Verfahren nach Anspruch 1, **dadurch gekennzeichnet, dass** der Metallteil (2) ein Rohr, ein Profil oder eine Stange ist.

3. Verfahren nach Anspruch 1 oder 2, **dadurch gekennzeichnet, dass** das Metallteil (2) aus Eisen, Kupfer oder Aluminium oder aus Legierungen davon besteht.

4. Verfahren nach einem der Ansprüche 1 bis 3, **dadurch gekennzeichnet, dass** der Stauchhammer durch ein Hydrauliksystem betrieben wird, wobei die Impulse durch eine Kolbenpumpe (31) erzeugt werden und über einen Hydraulikkolben (10) auf den Stauchhammer (7) übertragen werden.

5. Verfahren nach Anspruch 4, **dadurch gekennzeichnet, dass** das Hydrauliköl im Hydrauliksystem vorgespannt ist, damit die Vorspannkraft im Werkstück erreicht und eine Dämpfung des Impulses vermieden wird.

6. Verfahren nach einem der Ansprüche 1 bis 5, **dadurch gekennzeichnet, dass** der Metallteil (2) durch Mikrowellen lokal im Stauchraum (13) erwärmt wird, bevor er in den Fliesszustand übergeht, damit die Rekristallisation sichergestellt ist.

7. Verfahren nach einem der Ansprüche 1 bis 6, **dadurch gekennzeichnet, dass** die durch die Druckerzeugung erzeugte überschüssige Wärmeenergie durch Abkühlen abgeführt wird.

8. Verfahren nach einem der Ansprüche 2 bis 7, **dadurch gekennzeichnet, dass** der Metallteil (2) ein Rohr oder ein Hohlprofil ist, wobei ein Dorn (3) oder ein passgenauer Einsatz dort in den Hohlraum eingesetzt wird wo keine Stauchung stattfinden soll.

9. Verfahren nach einem der Ansprüche 1 bis 8, **dadurch gekennzeichnet, dass** mindestens ein Teil der Oberfläche des Metallteils (2) vor dem Einspannen in die Stauchvorrichtung aufgerauht wird.

10. Stauchvorrichtung zur Bearbeitung eines Metallteiles, enthaltend eine Klemmvorrichtung (4) und ein Gesenk (5), die den Metallteil (2) unter Bildung eines Stauchraumes (13) aufnehmen, einen Stauchhammer (7) und Mittel (10, 25) zum Ausüben einer Vorschubkraft auf den Stauchhammer (7), **gekennzeichnet durch** Pulsiermittel (31, 40), mit denen der Vorschubkraft periodisch gleich gerichtete Kraftimpulse überlagerbar sind.

11. Stauchvorrichtung nach Anspruch 10, **dadurch gekennzeichnet, dass** die Klemmvorrichtung (4) mehrere in Längsrichtung des Werkstückes hintereinander angeordnete Kraftquellen aufweist, deren auf den Metallteil ausgeübte Klemmkraft individuell einstellbar ist.

12. Stauchvorrichtung nach Anspruch 10 oder 11, **dadurch gekennzeichnet, dass** die Klemmvorrichtung (4) Klemmbacken (16) aufweist, deren mit dem Werkstück in Kontakt tretende Flächen mit einer reibungserhöhenden Beschichtung, insbesondere aus Wolframkarbid, versehen sind.

13. Stauchvorrichtung nach Anspruch 12, **dadurch gekennzeichnet, dass** die Klemmbacken (16) auf der Seite des Stauchhammers (7) geringfügig weiter nach innen ragen als das benachbarte Gesenk (5), so dass ein umlaufender Absatz gebildet ist, an dem das Werkstück beim Umformen aufgestaucht wird, damit die durch Klemmwirkung bewirkte, der Umformkraft in Längsrichtung des Werkstückes entgegen gerichtete Haltekraft durch Formschluss verstärkt wird.

14. Stauchvorrichtung nach einem der Ansprüche 10 bis 13, **dadurch gekennzeichnet, dass** die stirnseitige Kontaktfläche (17) des Stauchhammers, welche die Umformkraft auf den umzuformenden Metallteil (2) überträgt, derart geneigt ist, dass deren Normale (18) gegen den Stauchraum (13) gerichtet ist, in welchen der Werkstoff zu verdrängen ist.

15. Stauchvorrichtung nach einem der Ansprüche 10 bis 13 zum Bearbeiten eines Metallteils zwischen dessen Enden, **gekennzeichnet durch** eine weitere Klemmvorrichtung (4), die auf der der ersten Klemmvorrichtung (4) gegenüberliegenden Seite des Stauchraumes (13) angeordnet ist.

16. Stauchvorrichtung nach Anspruch 15, **dadurch gekennzeichnet, dass** der Stauchhammer (7) mindestens zwei Stufen aufweist, wobei eine erste Stufe durch eine Kontaktfläche (17) gebildet ist, mit welcher mindestens ein Teil der Umformkraft auf eine Stimseite des Metallteils (2) übertragen wird und eine zweite Stufe durch eine den Stauchraum (13) begrenzende Fläche (28) gebildet ist.

17. Stauchvorrichtung nach einem der Ansprüche 10 bis 16, **dadurch gekennzeichnet, dass** der Stauchraum (13) nicht rotationssymmetrisch ausgebildet ist.

18. Stauchvorrichtung nach einem der Ansprüche 10 bis 17, **dadurch gekennzeichnet, dass** die Mittel zum Ausüben einer Vorschubkraft auf den Stauchhammer (7) aus einem mit einem Druckfluid beaufschlagbaren Kolben (10, 25) bestehen.

19. Stauchvorrichtung nach einem der Ansprüche 10 bis 18, **dadurch gekennzeichnet, dass** die Pulsiermittel Schaltmittel (45, 46) enthalten, die periodisch ein Druckfluid von einer Druckquelle mit höherem Druck zu dem den Vorschub bewirkenden Druckfluid zuschalten.

20. Stauchvorrichtung nach einem der Ansprüche 10 bis 19, **dadurch gekennzeichnet, dass** die Pulsiermittel einen Rotor (41) mit einem durch ein Druckfluid mit einem ersten Druck beaufschlagbaren Raum (42) aufweisen, dass mit dem Raum (42) mindestens ein radialer Kanal (45) verbunden ist, dass der Rotor von einem Stator (44) umgeben ist, in welchem mindestens ein radialer Kanal (46) vorgesehen ist, der mit einem durch ein Druckfluid mit einem zweiten Druck beaufschlagbaren Raum (49) verbunden ist und dass die Kanäle (45, 46) so angeordnet sind, dass sie während der Drehung des Rotors periodisch miteinander kommunizieren.

## Claims

1. Method of working a metal piece by compressive deformation in a compressive deformation device, containing a damping device (4), a die (5) and a compressive deformation hammer (7), **characterised by** the following steps of the method:
a) damping the metal piece (2) in a clamping device (4) with formation of a deformation space (13) in the die (5), the piece (2) being clamped outside the deformation space (13) in such a way that the compressive deformation forces are absorbed directly by the surrounding environment,
b) applying a compressive deformation hammer (7) to the metal piece (2) in such a way that when a force is exerted thereon, the material of the metal piece (2) is able to penetrate into the deformation space (13),
c) prestressing the clamped metal piece (2) by exerting a pressure on the compressive deformation hammer (7) in such a way that the mechanical stress lies within the elastic (Hooke) range,
d) exerting an impulse on the metal piece (2) by means of the compressive deformation hammer (7), the material of the metal piece (2) undergoing a transition from the elastic range into the yielding range, by means of which material is able to escape into the deformation space (13), the compressive deformation hammer (7) is able to move forwards, the pressure on the material decreases to the prestressing pressure, and the material is able to return again to the elastic range, and
e) repeating periodically steps c) and d) until the compressive deformation action has been completed.

2. Method according to claim 1, **characterised in that** the metal piece (2) is a pipe, a section or a rod.

3. Method according to claim 1 or 2, **characterised in that** the metal piece (2) is made of iron, copper, aluminium or alloys thereof.

4. Method according to one of the claims 1 to 3, **characterised in that** the compressive deformation hammer is operated by means of a hydraulic system, the impulse being generated through a reciprocating pump (31) and being transmitted to the compressive deformation hammer (7) via a hydraulic piston (10).

5. Method according to claim 4, **characterised in that** the hydraulic oil in the hydraulic system is prestressed so that the prestressing force is achieved in the workpiece and an attenuation of the impulse is avoided.

6. Method according to one of the claims 1 to 5, **characterised in that** the metal piece (2) is heated locally in the deformation space (13) through microwaves before it passes into the yielding state so that recrystallization is ensured.

7. Method according to one of the claims 1 to 6, **characterised in that** the excess heat generated through the generation of pressure is dissipated through cooling.

8. Method according to one of the claims 2 to 7, **characterised in that** the metal piece (2) is a pipe or a hollow section, a pin (3) or a precisely fitting insert being placed in the hollow space where no compressive deformation is supposed to take place.

9. Method according to one of the claims 1 to 8, **characterised in that** at least one portion of the surface of the metal piece (2) is roughened prior to damping in the compressive deformation device.

10. Compressive deformation device for working a metal piece, containing a clamping device (4) and a die (5), which accept the metal piece (2) with formation of a deformation space (13), a compressive deformation hammer (7) and means (10, 25) of exerting a thrust force upon the compressive deformation hammer (7), **characterised by** pulsation means (31, 40) by means of which force impulses are able to be superimposed upon the thrust force periodically in the same direction.

11. Compressive deformation device according to claim 10, **characterised in that** the damping device (4) has a plurality of power sources disposed behind one another in the longitudinal direction of the workpiece the damping force of which sources, exerted upon the metal piece, is individually adjustable.

12. Compressive deformation device according to claim 10 or 11, **characterised in that** the clamping device (4) has clamping jaws (16) whose surfaces coming into contact with the workpiece are provided with a friction-increasing coating, in particular of tungsten carbide.

13. Compressive deformation device according to claim 12, **characterised in that** the clamping jaws (16) project on the side of the compressive deformation hammer (7) slightly further inwardly than the adjacent die (5), so that an encircling shoulder is formed on which the workpiece is compressively deformed during working so that the holding force, brought about through the damping effect and directed in a way opposing the reforming force in the longitudinal direction of the workpiece, is strengthened through form closure.

14. Compressive deformation device according to one of the claims 10 to 13, **characterised in that** the contact surface (17) on the face of the compressive deformation hammer which transmits the reforming force to the metal piece (2) to be reformed is inclined in such a way that its normal line (18) is directed toward the deformation space (13) into which the working material is to penetrate.

15. Compressive deformation device according to one of the claims 10 to 13 for working a metal piece between its ends, **characterised by** a further clamping device (4), which is disposed on the side of the deformation space (13) opposite the first damping device (4).

16. Compressive deformation device according to claim 15, **characterised in that** the compressive deformation hammer (7) has at least two steps, a first step being formed by a contact surface (17) with which at least part of the reforming force is transmitted onto the face of the metal piece (2), and a second step being formed by a surface (28) delimiting the deformation space (13).

17. Compressive deformation device according to one of the claims 10 to 16, **characterised in that** the deformation space (13) is not designed rotationally symmetrical.

18. Compressive deformation device according to one of the claims 10 to 17, **characterised in that** the means of exerting a thrust force upon the compressive deformation hammer (7) consist of a piston (10, 25) able to be pressurised with a hydraulic fluid.

19. Compressive deformation device according to one of the claims 10 to 18, **characterised in that** the pulsation means contain switching means (45, 46) which connect periodically a hydraulic fluid from a pressure source with higher pressure to the hydraulic fluid bringing about the thrust.

20. Compressive deformation device according to one of the claims 10 to 19, **characterised in that** the pulsation means comprise a rotor (41) with a space (42) able to be pressurised with a first pressure by means of a hydraulic fluid, **characterised in that** at least one radial channel (45) is connected to the space (42), **characterised in that** the rotor is surrounded by a stator (44) in which at least one radial channel (46) is provided which is connected to a space (49) able to be pressurised with a second pressure by means of a hydraulic fluid, and **characterised in that** the channels (45, 46) are disposed in such a way that they communicate periodically with one another during rotation of the rotor.

## Revendications

1. Procédé de formage d'une pièce métallique par refoulement dans un dispositif de refoulement qui comprend un système de serrage (4), une matrice (5) et un marteau à refouler (7), **caractérisé par** les opérations suivantes :
a) montage de la pièce métallique (2) dans le système de serrage (4) avec formation d'un espace de refoulement (13) dans la matrice (5), la pièce (2) étant serrée en dehors de l'espace de refoulement (13) de telle manière que les forces de refoulement soient absorbées directement par ce qui se trouve autour,
b) mise en oeuvre d'un marteau à refouler (7) sur la pièce métallique (2) de telle façon que la matière de la pièce métallique (2) puisse pénétrer dans l'espace de refoulement (13) quand une force est appliquée à ce marteau,
c) serrage préliminaire de la pièce métallique montée (2) par l'application d'une pression sur le marteau à refouler (7), de telle façon que la contrainte mécanique se trouve à l'intérieur du domaine élastique (de Hooke),
d) application d'une impulsion à la pièce métallique (2) au moyen d'un marteau à refouler (7), la matière de la pièce métallique (2) passant du domaine élastique au domaine de l'écoulement plastique, ce qui permet à une partie de cette matière de s'échapper dans l'espace de refoulement (13) et au marteau à refouler (7) de se déplacer vers l'avant et réduit la pression exercée sur la matière jusqu'à la précompression, et permet à cette matière de revenir dans le domaine élastique, et
e) répétition périodique des opérations c) et d) jusqu'à ce que le refoulement soit achevé.

2. Procédé selon la première revendication, **caractérisé en ce que** la pièce métallique (2) est un tube, un profilé ou une barre.

3. Procédé selon la revendication 1 ou 2, **caractérisé en ce que** la pièce métallique (2) est faite de fer, de cuivre ou d'aluminium, ou d'alliages de ces métaux.

4. Procédé selon l'une des revendications 1 à 3, **caractérisé en ce que** le marteau à refouler (7) est commandé par un système hydraulique, les impulsions étant produites par une pompe à piston (31) et transmises au marteau à refouler (7) par un piston hydraulique (10).

5. Procédé selon la revendication 4, **caractérisé en ce que** le liquide hydraulique est pressurisé dans le système hydraulique afin que la force de compression soit atteinte dans la pièce et qu'on évite l'amortissement de l'impulsion.

6. Procédé selon l'une des revendications 1 à 5, **caractérisé en ce que** la pièce métallique (2) est chauffée localement, dans l'espace de refoulement (13), par des micro-ondes (ou hyperfréquences) avant qu'elle ne passe à l'état plastique, afin que la recristallisation soit assurée.

7. Procédé selon l'une des revendications 1 à 6, **caractérisé en ce que** l'énergie thermique excédentaire produite par l'établissement de la pression est évacuée par refroidissement.

8. Procédé selon l'une des revendications 2 à 7, **caractérisé en ce que** la pièce métallique (2) est un tube ou un profilé creux, un mandrin (3) ou une pièce intérieure ajustée exactement étant placés dans l'espace creux là où il ne doit pas y avoir de refoulement.

9. Procédé selon l'une des revendications 1 à 8, **caractérisé en ce qu'**au moins une partie de la surface de la pièce métallique (2) est rendue rugueuse avant la mise en place dans le dispositif de refoulement.

10. Dispositif de refoulement pour le formage d'une pièce métallique, comportant un système de serrage (4) et une matrice (5) qui reçoivent la pièce métallique (2) en formant un espace de refoulement (13), un marteau à refouler (7) et des moyens (10, 25) servant à exercer une force d'avance sur le marteau à refouler (7), **caractérisé par** des moyens de pulsion (31, 40) qui permettent de superposer périodiquement, à la force d'avance, des impulsions de force ayant le même sens.

11. Dispositif de refoulement selon la revendication 10, **caractérisé en ce que** le système de serrage (4) présente plusieurs sources de force disposées l'une derrière l'autre dans la direction longitudinale de la pièce, et dont la force de serrage exercée sur la pièce métallique est réglable individuellement.

12. Dispositif de refoulement selon la revendication 10 ou 11, **caractérisé en ce que** le système de serrage (4) présente des mâchoires de serrage (16) dont les surfaces qui entrent en contact avec la pièce sont pourvues d'un revêtement, en particulier en carbure de tungstène, accroissant le frottement.

13. Dispositif de refoulement selon la revendication 12, **caractérisé en ce que** les mâchoires de serrage (16) dépassent légèrement plus vers l'intérieur, du côté du marteau à refouler (7), que la matrice (5), de telle sorte qu'il se forme une saillie qui fait le tour et sur laquelle la pièce est refoulée lors de la déformation, afin que la force de maintien produite par l'effet de serrage, de sens opposé, dans la direction longitudinale de la pièce, à la force de déformation, soit renforcée par l'effet d'imbrication des formes qui coïncident.

14. Dispositif de refoulement selon l'une des revendications 10 à 13, **caractérisé en ce que** la surface de contact (17) du marteau à refouler du côté avant, qui transmet la force de déformation à la pièce métallique (2) à déformer est inclinée de telle façon que sa normale (18) soit dirigée vers l'espace de refoulement (13) dans lequel la matière doit être refoulée.

15. Dispositif de refoulement selon l'une des revendications 10 à 13, destiné au formage d'une pièce métallique entre ses extrémités, **caractérisé par** un système de serrage (4) supplémentaire monté du côté de l'espace de refoulement (13) opposé au premier système de serrage (4).

16. Dispositif de refoulement selon la revendication 15, **caractérisé en ce que** le marteau à refouler (7) présente au moins deux gradins, un premier gradin étant formé par une surface de contact (17) avec laquelle au moins une partie de la force de déformation est transmise à une face avant de la pièce métallique (2), et un deuxième gradin étant formé par une surface (28) qui limite l'espace de refoulement (13).

17. Dispositif de refoulement selon l'une des revendications 10 à 16, **caractérisé en ce que** l'espace de refoulement (13) n'est pas symétrique par rotation.

18. Dispositif de refoulement selon l'une des revendications 10 à 17, **caractérisé en ce que** les moyens permettant d'exercer une force d'avance sur le marteau à refouler (7) sont constitués par un piston (10, 25) sur lequel on peut faire agir un fluide sous pression.

19. Dispositif de refoulement selon l'une des revendications 10 à 18, **caractérisé en ce que** les moyens de pulsation comprennent des moyens de commutation (45, 46) qui font parvenir périodiquement un fluide sous pression d'une source de pression élevée au fluide sous pression qui produit l'avance.

20. Dispositif de refoulement selon l'une des revendications 10 à 19, **caractérisé en ce que** les moyens de pulsation comprennent un rotor (41) possédant un espace (42) qui peut être soumis à une première pression par un fluide sous pression, **en ce qu'**au moins un conduit radial (45) est relié à cet espace (42), **en ce que** le rotor est'entouré d'un stator (44) comportant au moins un conduit radial (46) qui est relié à un deuxième espace (49) auquel une deuxième pression peut être appliquée par un fluide sous pression, et **en ce que** les conduits (45, 46) sont disposés de telle manière qu'ils communiquent périodiquement l'un avec l'autre pendant la rotation du rotor.
